# FASCICULE DE BREVET EUROPEEN

(11) **EP 0 363 295 B1**
(45) Date de publication et mention de la délivrance du brevet: **20.07.1994**
(21) Numéro de dépôt: 89440105.8
(22) Date de dépôt: 03.10.1989
(51) Int. Cl.: B65H 19/26

(54) **Dispositif de coupe et de raccordement d'une bande, en fonctionnement, sur un nouveau mandrin d'un enrouleur en continu**
Vorrichtung zum Quertrennen und Verbinden einer laufenden Bahn mit einer neuen Hülse bei selbsttätigen Wickelmaschinen
Device for cutting and uniting a moving web on a mandrel in continuous-winding machines

(30) Priorité: 05.10.1988 FR 8813379
(43) Date de publication de la demande: 11.04.1990
(73) Titulaire: MONOMATIC, S.A., F-67200 Strasbourg-Koenigshoffen (FR)
(72) Inventeur: Steffen, André, F-67200 Strasbourg (FR); Kleitz, Claude, F-67000 Strasbourg (FR); Wolff, André, F-67640 Lipsheim (FR)
(74) Mandataire: Nuss, Pierre

(56) Documents cités:
- DE-A- 2 418 409
- FR-A- 2 210 996
- FR-A- 2 213 897
- US-A- 3 383 062
- US-A- 3 704 835
- US-A- 4 530 265

## Description

La présente invention concerne le domaine des machines à enrouler des matières en bandes pour la réalisation de bobines, en particulier en continu, et a pour objet un dispositif de coupe et de raccordement d'une bande, en fonctionnement, sur un nouveau mandrin d'un enrouleur en continu.

L'enroulement de bandes au moyen de machines à enrouler pose généralement le problème de l'application correcte de l'extrémité de la bande sur le mandrin après la coupe. A cet effet, il est possible de réaliser une application correcte de ladite extrémité par arrêt de la bande ou par freinage de sa vitesse de défilement. (Toutefois, un tel procédé est dommageable pour le rendement global de l'installation et la coupe à vitesse normale de fonctionnement avec application sur le nouveau mandrin s'impose pour des raisons économiques.

A cet effet, il a été proposé une machine à enrouler pourvue d'un dispositif de coupe pivotant autour du mandrin de réception de l'extrémité de bande à enrouler et réalisant simultanément la coupe de ladite extrémité, qui se rabat sur ledit mandrin et est serrée par la bande s'enroulant sur ce dernier.

Il existe également une machine à enrouler mettant en oeuvre un dispositif de coupe en deux éléments coopérant, dont l'un des éléments est un couteau et l'autre un cylindre muni d'une encoche longitudinale coopérant avec ledit couteau et appliquant l'extrémité de bande sur le nouveau mandrin.

On connaît, par ailleurs, également des moyens de coupe pénétrant dans le parcours de défilement de la bande et munis d'un dispositif destiné à appliquer l'extrémité de la bande sur le nouveau mandrin, tel qu'une brosse.

Ces moyens de coupe et d'application connus permettent, certes, d'améliorer le rendement, notamment en permettant un moindre ralentissement de la vitesse de défilement de la bande lors de la coupe, en particulier dans le cas d'utilisation de brosses d'application. Toutefois, ces dispositifs deviennent inopérants en présence des vitesses de défilement de plus en plus rapides mises en oeuvre sur les machines à enrouler actuelles, de sorte qu'il se forme généralement un rabat au début de l'enroulement sur le nouveau mandrin, rabat pouvant être préjudiciable à la formation de la bobine. En outre, de tels rabats ne sont pas admissibles dans le cas d'enroulement de matières en bandes relativement fragiles telles que des films de placage, de mica, ou analogues.

On connaît également, par FR-A-2 213 897, un dispositif pour le changement de rouleaux et la coupe transversale de bandes à marche rapide dans les machines à enrouler multiples. Ce dispositif présente un moyen de coupe à la volée et un moyen d'application de l'extrémité de la bande sur le nouveau mandrin et un couteau transversal monté sur une paire de premiers bras pivotant sous l'action d'au moins un vérin, lesdits premiers bras étant montés sur un support pivotable entre une position de repos et une position de service du couteau, le support pivotable étant constitué par une paire de seconds bras montés à pivotement sur le châssis de la machine à enrouler au moyen d'un axe et entraînés autour de cet axe au moyen d'un vérin agissant sur un levier solidaire dudit axe, les seconds bras étant reliés entre eux au moyen de traverses de rigidification, d'un axe de support pivotant des premiers bras et d'un cylindre de déviation de la matière en bande, l'axe de ce dernier s'étendant devant l'axe de support des premiers bras en direction de pivotement des seconds bras de ladite position de repos vers ladite position de service.

Dans ce dispositif, le couteau transversal est un couteau rotatif monté sur les extrémités des premiers bras et est pourvu d'un moyen d'application sous forme d'une brosse s'étendant avec une légère inclinaison derrière ledit couteau. Ce dernier réalise la coupe suite à l'entraînement de son cylindre de support par contact avec la bande défilante, sans entraînement préalable dudit cylindre de support. Il n'existe donc aucune accélération tangentielle préalable, de sorte que la coupe de la bande n'est forcément réalisée qu'à une vitesse inférieure et qu'une formation de boucle est inévitable.

Par ailleurs, US-A-3 704 835 met en oeuvre un couteau rotatif escamotable déclenché après accélération de son cylindre de support par contact avec la bande finissante. Le dispositif selon ce document ne prévoit aucun moyen d'application de la bande sur le nouveau mandrin, de sorte qu'une application efficace, sans formation de boucle, du début de bande n'est pas assurée, ce qui est particulièrement préjudiciable dans le cas d'enroulement de matières fragiles.

Enfin, FR-A-2 210 996 décrit un dispositif de raccordement constitué par deux bras distincts se refermant à la manière de ciseaux, l'un de ces bras étant uniquement destiné à entourer le nouveau mandrin pour la réalisation de la nouvelle bobine et l'autre portant le couteau. Les deux bras sont actionnés individuellement et la coupe s'effectue pratiquement à l'arrêt, une formation de pli ne pouvant être évitée qu'avec un fonctionnement relativement lent.

La présente invention a pour but de pallier ces inconvénients.

Elle a, en effet, pour objet un dispositif de coupe et de raccordement d'une bande, en fonctionnement, sur un nouveau mandrin d'un enrouleur en continu, comprenant un moyen de coupe à la volée et un moyen d'application de l'extrémité de la bande sur le nouveau mandrin, le moyen de coupe étant constitué par un couteau transversal monté sur une paire de premiers bras pivotant sous l'action d'au moins un vérin en vue de ladite coupe à la volée, lesdits premiers bras étant montés sur un support pivotable entre une position de repos et une position de service du couteau, le support pivotable étant constitué par une paire de seconds bras montés à pivotement sur le châssis de la machine à enrouler au moyen d'un axe et entraînés autour de cet axe au moyen d'un vérin agissant sur un levier solidaire dudit axe, les seconds bras étant reliés entre eux au moyen de traverses de rigidification, d'un axe de support pivotant des premiers bras et d'un cylindre de déviation de la matière en bande, l'axe de ce dernier s'étendant devant l'axe de support des premiers bras en direction de pivotement des seconds bras de ladite position de repos vers ladite position de service, le couteau transversal étant monté sur les extrémités des premiers bras, et étant surmonté par le moyen d'application s'étendant sensiblement à angle droit par rapport au couteau, le vérin étant un vérin à action rapide monté sur les seconds bras, un moyen de blocage du support pivotable en position de repos étant prévu sous forme de taquets escamotables sous l'action de vérins ou d'électro-aimants, l'actionnement en position d'escamotage des taquets étant réalisé simultanément à la commande d'actionnement en pivotement en position de service du support pivotable, et les premiers bras étant munis, en outre, de butées d'application contre une traverse de rigidification correspondante en position de repos du couteau.

L' invention sera mieux comprise, grâce à la description ci-après, qui se rapporte à des modes de réalisation préférés, donnés à titre d'exemple non limitatif, et expliqués avec référence aux dessins schématiques annexés, dans lesquels :
la figure 1 est une vue en élévation latérale d'une machine à enrouler muni d'un dispositif conforme à l'invention ;
la figure 2 est une vue en élévation latérale à plus grande échelle du dispositif conforme à l'invention ;
la figure 3 est une vue analogue à celle de la figure 2 d'une variante de réalisation de l'invention, et
la figure 4 est une vue en élévation latérale, à plus grande échelle, du dispositif suivant la figure 3.

La figure 1 des dessins annexés représente une machine à enrouler en continu une matière en bande 1 sur des mandrins 2. Après obtention d'une bobine 3 de diamètre désiré, la bande en défilement est coupée et son extrémité est appliquée sur un nouveau mandrin 2, pour la réalisation d'une nouvelle bobine 3, au moyen d'un dispositif 4 de raccordement et de coupe d'une bande 1 pendant le fonctionnement de la machine à enrouler, conforme à l'invention.

Comme le montre plus particulièrement, à titre d'exemple, la figure 2 des dessins annexés, ledit dispositif 4 de raccordement et de coupe d'une bande 1, en fonctionnement, sur un nouveau mandrin 2 d'un enrouleur en continu, est essentiellement constitué par un couteau transversal 5 qui est monté sur une paire de bras 6 pivotant sous l'action d'au moins un vérin 7 à action rapide, de préférence un vérin pneumatique. Ce vérin 7 est représenté sur le dessin par un simple trait d'axe. Les bras 6 sont montés sur un support pivotable 8 escamotable en position de repos.

En outre, le dispositif de raccordement 4 comporte un moyen 9 d'application de l'extrémité de bande sur le nouveau mandrin 2.

Le support 8 escamotable en position de repos est constitué par une paire de bras 10 montée à pivotement sur le châssis de la machine à enrouler au moyen d'un axe 11 et pivotable autour de cet axe 11 au moyen d'un vérin 12 agissant sur un levier 13 solidaire dudit axe 11, les bras 10 étant reliés entre eux au moyen de traverses de rigidification 14, d'un axe 15 de support pivotant des bras 6 de réception du couteau transversal 5 et d'un cylindre 16 de déviation de la matière en bande 1, l'axe de ce dernier s'étendant devant l'axe 15 de support des bras 6 en direction de pivotement des bras 10 de la position de repos du dispositif 8 vers sa position de service.

Conformément à une autre caractéristique de l'invention, le dispositif de raccordement 4 est pourvu d'un moyen 4' de blocage en position de repos, sous forme de taquets escamotables sous l'action de vérins ou d'électro-aimants et coopérant avec le bord des leviers 13 tourné en direction du pivotement de ces derniers, l'actionnement en position d'escamotage des taquets 4' étant réalise simultanément à la commande d'actionnement en pivotement en position de service du dispositif de raccordement 8.

Le couteau transversal 5 est monté sur les extrémités des bras 6, avec une inclinaison par rapport à ces dernières et est surmonté par le moyen 9 d'application de l'extrémité de bande sur le nouveau mandrin 2, qui est constitué sous forme d'une brosse s'étendant sensiblement à angle droit par rapport au couteau 5, les bras 6 étant munis, en outre, de butées 17 d'application contre une traverse de rigidification 14 correspondante en position de repos du couteau.

L'angle de pivotement du support escamotable 8 entre sa position de repos et sa position de service est déterminé, de manière connue, par la course de la tige de piston du vérin 12 agissant sur le levier 13 solidaire de l'axe 11 de pivotement des bras 10.

De même, le pivotement des bras 6 portant le couteau 5 et la brosse 9 formant le moyen d'application de l'extrémité de bande sur le nouveau mandrin 2 est également déterminé par la course de la tige de piston du vérin 7.

Le dispositif conforme à l'invention fonctionne de la manière suivante :
En fin d'enroulement d'une bobine 3 sur un mandrin 2, ledit mandrin 2 avec la bobine 3 pivote vers une position de déchargement de la bobine 3 et le support pivotable 8 est déplacé dans sa position de travail par action du vérin 12 sur le levier 13, après escamotage des taquets 4′ lors de la commande de pivotement, ce qui a pour effet d'appliquer le cylindre 16 de déviation de la matière en bande 1 sur ladite bande 1 et ainsi de rapprocher cette dernière du nouveau mandrin 2 qui est disposé à 180 ° par rapport au mandrin de la bobine pleine.

Le vérin 7 est alors actionné et provoque un pivotement rapide des bras 6 autour de leur axe de support 15 ayant pour effet de déplacer très rapidement le couteau 5 à travers le plan de défilement de la bande 1 et de couper cette dernière à la volée, de sorte que l'extrémité de bande coupée est projetée en direction du nouveau mandrin 2 et la brosse 9, qui balaye l'espace derrière le couteau 5, appuie ladite extrémité de bande 1 sur ledit mandrin 2 en glissant sur ce dernier, de sorte que ladite extrémité est entièrement appliquée sur ledit mandrin 2 sans formation d'un rabat. Ensuite, le vérin 7 est actionné en sens inverse afin de réaliser un pivotement des bras 6 dans leur position de départ avec application de leur butée 17 contre la traverse de rigidification 14, l'arrivée dans cette position provoquant l'actionnement du vérin 12 ramenant le support escamotable 8 dans sa position de départ prêt pour une nouvelle opération de coupe de bande après rotation partielle de la bobine en cours d'enroulement et présentation, en position de raccordement, d'un nouveau mandrin vide 2.

Les figures 3 et 4 des dessins annexés représentent une variante de réalisation de l'invention, dans laquelle le support escamotable 8' en position de repos est muni, à l'extrémité opposée de son axe de pivotement 18, d'un cylindre de déviation 19 et d'un dispositif complémentaire 20 d'application du début de bande coupée sur le nouveau mandrin 2 coopérant, pendant le mouvement de coupe à la volée du couteau transversal 5, avec les bras 6 de ce dernier, l'actionnement en pivotement des bras 10′ du support 8′ étant réalisé sur un prolongement de ces derniers du côté opposé au cylindre de déviation 19 au moyen d'au moins un vérin 12′ .

Le dispositif complémentaire 20 d'application du début de bande se présente sous la forme d'un élément pivotant constitué par deux joues latérales 21 reliées entre elles par un axe 22 de pivotement et de liaison au bras 10′ du support 8′, par un cylindre 23 d'application de l'extrémité de bande coupée sur le nouveau mandrin 2 et par des galets 24 d'appui sur une face correspondante des bras 6 de support du couteau transversal 5, les joues 21 étant chargées chacune individuellement, du côté opposé aux galets 24 par un vérin 25 correspondant ou, ensemble, par l'intermédiaire d'un axe de liaison, par un vérin unique.

Ainsi, il est possible de réaliser, d'une part, un appui de l'extrémité coupée de la bande sur le nouveau mandrin 2 favorisant un collage efficace de ladite extrémité sur ledit mandrin, grâce au cylindre d'application 23, et, d'autre part, de garantir un basculement synchronisé du couteau 5 et dudit cylindre 23 vers le mandrin 2 ainsi que de donner une impulsion complémentaire de pivotement pour une coupe à la volée par le couteau 5, grâce à la prévision des galets 24 faisant coopérer le dispositif 20 avec les bras 6 de support du couteau 5.

Selon une autre caractéristique de l'invention, les bras 6 de support du couteau 5 sont maintenus, en position rétractée de ce dernier, avant une opération de coupe, au moyen de taquets escamotables 26 commandés chacun par un vérin pneumatique ou électro-mécanique et guidés dans les bras 10′ du support 8. Dans la position de repos, les bras 6 de support du couteau 5 réalisent simultanément le blocage en position de repos du dispositif complémentaire 20 d'application de l'extrémité de bande coupée sur le nouveau mandrin 2.

Le mode de réalisation suivant les figures 3 et 4 permet d'améliorer encore l'application de l'extrémité coupée de bande sur le nouveau mandrin, sans formation de rabat et de garantir un enroulement sûr, sous-tension, du début de bande. En effet, du fait de l'application sous pression de la bande 1 à enrouler sur le mandrin 2 par le cylindre 23, la traction existante sur la bande à enrouler 1 est annihilée, de sorte qu'un échappement de ladite extrémité sous ladite traction est rendu impossible.

Les autres parties constituantes du support 8′ selon les figures 3 et 4 sont identiques à celles du support 8 selon les figures 1 et 2. Le fonctionnement du support 8′ est également comparable à celui du support 8 à l'exception de la direction de pivotement des bras 10′ et du dispositif complémentaire 20.

Grâce à l'invention, il est possible de réaliser un dispositif de raccordement et de coupe d'une bande, en fonctionnement, sur un nouveau mandrin d'un enrouleur en continu, permettant d'assurer une application correcte de l'extrémité de la nouvelle bande sur le nouveau mandrin, sans formation d'un rabat qui serait préjudiciable, notamment, dans le cas d'enroulement de matière en bande fragile.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention défini dans les revendications.

## Revendications

1. Dispositif de coupe et de raccordement d'une bande (1), en fonctionnement, sur un nouveau mandrin (2) d'un enrouleur en continu, comprenant un moyen de coupe à la volée (5) et un moyen d'application (9) de l'extrémité de la bande (1) sur le nouveau mandrin (2), le moyen de coupe étant constitué par un couteau transversal (5) monté sur une paire de premiers bras (6) pivotant sous l'action d'au moins un vérin (7) en vue de ladite coupe à la volée, lesdits premiers bras (6) étant montés sur un support (8, 8') pivotable entre une position de repos et une position de service du couteau (5), le support pivotable (8, 8') étant constitué par une paire de seconds bras (10) montés à pivotement sur le châssis de la machine à enrouler au moyen d'un axe (11, 18) et entraînés autour de cet axe (11, 18) au moyen d'un vérin (12, 12') agissant sur un levier (13) solidaire dudit axe (11, 18), les seconds bras (10) étant reliés entre eux au moyen de traverses de rigidification (14), d'un axe (15) de support pivotant des premiers bras (6) et d'un cylindre (16) de déviation de la matière en bande (1), l'axe de ce dernier s'étendant devant l'axe (15) de support des premiers bras (6) en direction de pivotement des seconds bras (10) de ladite position de repos vers ladite position de service, le couteau transversal (5) étant monté sur les extrémités des premiers bras (6), et étant surmonté par le moyen d'application (9) s'étendant sensiblement à angle droit par rapport au couteau (5), le vérin (7) étant un vérin à action rapide monté sur les seconds bras (10), un moyen de blocage (4') du support pivotable (8, 8') en position de repos étant prévu sous forme de taquets escamotables sous l'action de vérins ou d'électro-aimants, l'actionnement en position d'escamotage des taquets (4') étant réalisé simultanément à la commande d'actionnement en pivotement en position de service du support pivotable (8, 8'), et les premiers bras (6) étant munis, en outre, de butées (17) d'application contre une traverse de rigidification (14) correspondante en position de repos du couteau.

2. Dispositif, suivant la revendication 1, caractérisé en ce que le support pivotable (8') est muni, à l'extrémité opposée à son axe de pivotement (18), d'un cylindre de déviation (19) et d'un dispositif complémentaire (20) d'application du début de bande coupée sur le nouveau mandrin (2), coopérant, pendant le mouvement de coupe à la volée du couteau transversal (5), avec les premiers bras (6) de ce dernier, et en ce que le dispositif complémentaire (20) d'application du début de bande se présente sous la forme d'un élément pivotant constitué par deux joues latérales (21) reliées entre elles par un axe (22) de pivotement et de liaison aux seconds bras (10') du support pivotable (8'), par un cylindre (23) d'application de l'extrémité de bande coupée sur le nouveau mandrin (2) et par des galets (24) d'appui sur une face correspondante des premiers bras (6) de support du couteau transversal (5), les joues (21) étant chargées chacune individuellement, du côté opposé aux galets (24), par un vérin (25) correspondant ou, ensemble, par l'intermédiaire d'un axe de liaison, par un vérin unique.

3. Dispositif, suivant la revendication 2, caractérisé en ce que les premiers bras (6) de support du couteau (5) sont maintenus, en position rétractée de ce dernier, avant une opération de coupe, au moyen de taquets escamotables (26) commandés chacun par un vérin pneumatique ou électro-mécanique et guidés dans les seconds bras (10') du support pivotable (8').

## Claims

1. Device for cutting and attaching a web (1), in use, to a new mandrel (2) of a continuous winding machine, comprising a means for cutting in mid-air (5) and a means (9) for applying the end of the web (1) to the new mandrel (2), the cutting means being constituted by a transverse knife (5) mounted on a pair of first arms (6) pivoting under the action of at least one pressure cylinder (7) to effect the said cutting in mid-air, the said first arms (6) being mounted on a support (8, 8') pivotable between a rest position and an operational position of the knife (5), the pivotable support (8, 8') being constituted by a pair of second arms (10) pivotably mounted on the frame of the winding machine by means of a shaft (11, 18) and driven about this shaft (11, 18) by means of a pressure cylinder (12, 12') acting on a lever (13) rigidly connected to the said shaft (11, 18), the second arms (10) being connected to one another by means of stiffening cross-members (14), a pivoting support shaft (15) of the first arms (6) and a cylinder (16) for deflection of the web of material (1), the shaft of the latter extending in front of the support shaft (15) of the first arms (6) in the direction of pivoting of the second arms (10) from the said rest position to the said operational position, the transverse knife (5) being mounted on the ends of the first arms (6), and being surmounted by the application means (9) extending substantially at a right angle with respect to the knife (5), the pressure cylinder (7) being a rapid action pressure cylinder mounted on the second arms (10), a blocking means (4') for blocking the pivotable support (8, 8') in the rest position being provided in the form of catches which are retractable by the action of pressure cylinders or electro-magnets, the actuation in the retraction position of the catches (4') being effected simultaneously with the actuating command for pivoting into the operational position of the pivotable support (8, 8'), and the first arms (6) additionally being equipped with stops (17) for application against a corresponding stiffening cross-member (14) in the rest position of the knife.

2. Device according to Claim 1, characterised in that the pivotable support (') is equipped, at the opposite end to its pivot shaft (18), with a deflecting cylinder (19) and a complementary device (20) for applying the start of the cut web to the new mandrel (2), co-operating, during the mid-air cutting movement of the transverse knife (5), with the first arms (6) of the latter, and in that the complementary device (20) for applying the start of the web is in the form of a pivoting element constituted by two lateral cheeks (21) connected to one another by a shaft (22) for pivoting and for connection to the second arms (10') of the pivotable support (8'), by a cylinder (23) for applying the end of the cut web to the new mandrel (2) and by rollers (24) for supporting on a corresponding face of the first support arms (6) of the transverse knife (5), the cheeks (21) each being loaded individually, on the opposite side to the rollers (24), by a corresponding pressure cylinder (25) or, together, by way of a connecting shaft, by a single pressure cylinder.

3. Device according to Claim 2, characterised in that the first support arms (6) of the knife (5) are held, in the retracted position of the latter, before a cutting operation, by means of retractable catches (26) each controlled by a pneumatic or electro-mechanical pressure cylinder and guided in the second arms (10') of the pivotable support (8').

## Patentansprüche

1. Vorrichtung zum Quertrennen und zum Verbinden eines Bandes (1) mit einem neuen Wickelkörper (2) während des Betriebes einer kontinuierlichen Wickelmaschine, die ein Schwungschneidemittel (5) und ein Aufbringungsmittel (9) für das äußerste Ende des Bandes (1) auf dem neuen Wickelkörper (2) aufweist, wobei das Schneidemittel von einem Quermesser (5) gebildet wird, das auf einem Paar erster Arme (6) befestigt ist, die unter der Einwirkung mindestens einer Hebevorrichtung (7) im Hinblick auf besagten Schwungschnitt verschwenkbar sind, wobei besagte erste Arme (6) auf einer Halterung (8, 8') montiert sind, die zwischen einer Ruheposition und einer Arbeitsposition des Messers (5) verschwenkbar ist, wobei die verschwenkbare Halterung (8, 8') von einem Paar zweiter Arme (10) gebildet wird, die mittels einer Achse (11, 18) verschwenkbar auf dem Rahmen der Wickelmaschine montiert sind, und die mittels einer Hebevorrichtung (12, 12') um diese Achse (11, 18) herum angetrieben werden, wobei die Hebevorrichtung (12, 12') auf einen drehfest mit der besagten Achse (11, 18) verbundenen Hebel (13) einwirkt, wobei die zweiten Arme (10) mittels Versteifungsstegen (14), mittels einer Tragachse (15), die die ersten Arme (6) schwenkbar lagert, und mittels eines Ablenkungszylinders (16) für das Bandmaterial (1) miteinander verbunden sind, wobei sich die Achse dieses letzteren in der Drehrichtung der zweiten Arme (10) von der besagten Ruheposition zur besagten Arbeitsposition vor der Tragachse (15) der ersten Arme (6) erstreckt, wobei das Quermesser (5) auf den äußersten Enden der ersten Arme (6) montiert ist und durch das Aufbringungsmittel (9) überragt wird, das sich ungefähr rechtwinklig zum Messer (5) erstreckt, wobei die Hebevorrichtung (7) eine Schnellhebevorrichtung ist, die auf den zweiten Armen (20) montiert ist, wobei ein Sperrmittel (4') der verschwenkbaren Halterung (8, 8') in der Form von unter der Einwirkung von Hebevorrichtungen oder von Elektromagneten einziehbaren Anschlägen vorgesehen ist, wobei die Betätigung in die eingezogene Position der Anschläge (4') gleichzeitig mit der Steuerungsbetätigung zum Schwenken der schwenkbaren Halterung in die Arbeitsposition durchgeführt wird, und wobei die ersten Arme (6) unter anderem mit Angriffsanschlägen (17) gegen einen ihnen in einer Ruheposition des Messers entsprechenden Versteifungssteg (14) versehen sind.

2. Vorrichtung gemäß Anspruch 1,
dadurch gekennzeichnet, daß die schwenkbare Halterung (8') an seinem äußersten, seiner Schwenkachse (18) gegenüberliegenden Ende mit einem Umlenkzylinder (19) und mit einer zusätzlichen Aufbringungsvorrichtung (20) für den Anfang des abgetrennten Bandes auf den neuen Wickelkörper (2) versehen ist, die während der Schwungschneidebewegung des Quermessers (5) mit den ersten Armen (6) dieses letzteren zusammenwirkt, und dadurch, daß die zusätzliche Aufbringungsvorrichtung (20) für den Anfang des Bandes in der Form eines sich drehenden Elements erscheint, das durch zwei Seitenbacken (21) gebildet wird, die durch eine Dreh- und Verbindungsachse (22) zu den zweiten Armen (10') der schwenkbaren Halterung (8'), durch einen Aufbringungszylinder (23) für das äußerste Ende des abgetrennten Bandes auf den neuen Wickelkörper (2) und durch Andrückrollen (24) miteinander verbunden sind, die auf eine entsprechende Fläche der ersten Tragarme (6) des Quermessers (5) drücken, wobei die Backen (21) von der den Andrückrollen (24) gegenüberliegenden Seite jede individuell durch eine entsprechende Hebevorrichtung (25) oder alle zusammen über eine Verbindungsachse durch eine einzige Hebevorrichtung belastet werden.

3. Vorrichtung gemäß Anspruch 2,
dadurch gekennzeichnet, daß die ersten Tragarme (6) des Messers (5) in der zurückgezogenen Position des letzteren vor einer Trennoperation mittels einziehbarer Anschläge (26), von denen jeder durch eine pneumatische oder elektro-mechanische Hebevorrichtung betätigt wird und die in dem zweiten Arm der schwenkbaren Halterung (8') geführt werden, gehalten werden.
